# EUROPÄISCHE PATENTSCHRIFT

(11) **EP 3 129 614 B1**
(45) Veröffentlichungstag und Bekanntmachung des Hinweises auf die Patenterteilung: **28.03.2018**
(21) Anmeldenummer: 15713510.4
(22) Anmeldetag: 02.04.2015
(51) Int. Cl.: F01L 1/047, F01L 1/344

(54) **VERSTELLBARE NOCKENWELLE**
ADJUSTABLE CAMSHAFT
ARBRE À CAMES RÉGLABLE

(30) Priorität: 08.04.2014 DE 102014104994
(43) Veröffentlichungstag der Anmeldung: 15.02.2017
(73) Patentinhaber: ThyssenKrupp Presta TecCenter AG, 9492 Eschen (LI)
(72) Erfinder: KUNZ, Michael, 09116 Chemnitz (DE); MANN, Bernd, 09405 Zschopau (DE); DIETEL, Uwe, 08115 Lichtentanne (DE); LEHMANN, Martin, 01855 Mittelndorf (DE)
(74) Vertreter: thyssenkrupp Intellectual Property GmbH
(86) Internationale Anmeldenummer: PCT/EP2015/057308
(87) Internationale Veröffentlichungsnummer: WO 2015/155115

(56) Entgegenhaltungen:
- DE-A1- 19 526 888
- DE-A1-102005 014 680
- DE-A1-102009 055 868
- DE-A1-102012 103 594
- GB-A- 2 504 100
- JP-A- 2008 208 731

## Beschreibung

Die vorliegende Erfindung betrifft eine verstellbare Nockenwelle für den Ventiltrieb einer Brennkraftmaschine mit einer Außenwelle und mit einer sich durch die Außenwelle hindurch erstreckenden Innenwelle, wobei auf der Außenwelle wenigstens ein Nockenelement angeordnet und mit der Innenwelle drehfest verbunden ist, wobei das Nockenelement unter Bildung einer Lagerung drehbar auf der Außenseite der Außenwelle aufgenommen ist.

### STAND DER TECHNIK

Die DE 10 2005 014 680 A1 zeigt beispielhaft eine verstellbare Nockenwelle für den Ventiltrieb einer Brennkraftmaschine mit einer Außenwelle und mit einer sich durch die Außenwelle hindurch erstreckenden Innenwelle, wobei auf der Außenwelle Nockenelemente angeordnet und mit der Innenwelle über einen Bolzen verdrehfest verbunden sind. Wird die Phasenlage der Innenwelle gegenüber der Phasenlage der Außenwelle verändert, so führen die Nockenelemente auf der Außenwelle eine Drehbewegung unabhängig von einer Rotation der Nockenwelle beispielsweise in einem Zylinderkopf oder in einer Zylinderkopfhaube aus. Dadurch werden die verstellbaren Nockenelemente gegen fest auf der Außenwelle angeordnete weitere Nockenelemente verdreht, sodass die Steuerzeiten beispielsweise von Einlassventilen und Auslassventilen zueinander verändert werden können.

Die Nockenelemente weisen Nockenbahnen auf, die mit Abgriffselementen in Kontakt stehen. Rotiert die Nockenwelle um ihre Längsachse, so wird durch die Abgriffselemente eine periodische Kraftbeaufschlagung in die Nockenelemente bewirkt. Die dynamische Kraftbeaufschlagung der Nockenelemente führt zu einer periodischen Wechselbelastung der Lagerung, die durch die drehbare Aufnahme der Nockenelemente auf der Außenseite der Außenwelle gebildet ist.

Verschleißuntersuchungen haben gezeigt, dass gerade diese Wechselbelastung zwar einen verbesserten Ölaustausch im Gleitspalt zwischen dem Nockenelement und der Außenseite der Außenwelle bewirkt, da sich eine Art Pumpeffekt einstellt, jedoch führt eine periodische, minimale Kippbewegung der Nockenelemente auf der Außenseite der Außenwelle zu erhöhtem Verschleiß.

Grundsätzlich werden Nockenelemente auf der Außenseite von Außenwellen über Gleitlagerungen drehbar aufgenommen. Werden die Gleitlagerungen mit sehr geringer Lagerluft ausgebildet, so verschlechtert sich der Schmierstoffaustausch im Lagerspalt. Eine schlechte Schmierstoffversorgung führt bei längerem Gebrauch der Nockenwelle ebenfalls zu einem erhöhten Verschleiß. Wird die Lagerluft erhöht, sodass ein etwas größerer Spalt zwischen der Bohrung im Nockenelement und der Außenseite der Außenwelle entsteht, so wird zwar der Schmierstoffaustausch verbessert, jedoch kann es zu Kantentrageffekten kommen, die ebenfalls zu vermeiden sind.

Ein weiterer Nachteil einer sehr geringen Lagerluft, die zum Beispiel gebildet wird wenn die Nockenelemente auf der Außenseite der Außenwelle leicht vorgespannt werden, betreffen höhere notwendige Verstellkräfte, zumal auf einer Nockenwelle zumeist mehrere drehbar auf der Außenseite der Außenwelle aufgenommene Nockenelemente vorgesehen sind. Soll also die Innenwelle in der Außenwelle verdreht werden, beispielsweise durch einen hydraulisch wirkenden Phasenversteller, so muss dieser den erhöhten Verstellmomenten angepasst werden, wodurch nachteilhafterweise eine verstärkte Ölversorgung notwendig wird.

### OFFENBARUNG DER ERFINDUNG

Aufgabe der Erfindung ist die Weiterbildung einer verstellbaren Nockenwelle mit einer verbesserten Aufnahme der Nockenelemente auf der Außenseite der Außenwelle. Insbesondere soll der Verschleiß der Nockenwelle minimiert werden.

Diese Aufgabe wird ausgehend von einer verstellbaren Nockenwelle gemäß dem Oberbegriff des Anspruchs 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass die Lagerung zwischen dem Nockenelement und der Außenseite der Außenwelle angeordnete Wälzkörper aufweist.

Zwischen dem Nockenelement und der Außenseite der Außenwelle angeordnete Wälzlager ermöglichen eine drehbare Aufnahme des Nockenelementes auf der Außenwelle, mit der die eingangs aufgeführten Nachteile des Standes der Technik überwunden werden können.

Durch die Wälzkörper kann eine Wälzlageranordnung geschaffen werden, die eine momentenminimale Verdrehung des Nockenelementes auf der Außenwelle ermöglicht, da eine Wälzlagerung im Vergleich zu einer Gleitlagerung eine geringere Verlustreibung aufweist. Weiterhin kann der Verschleiß der Lagerung reduziert werden, da bei einem Gleitkontakt eines Nockenelementes auf der Außenwelle eine Vollschmierung aufgrund der sehr kleinen, und nur kurzzeitigen Drehbewegungen nicht vollständig aufgebaut werden kann. Ein besonderer Vorteil entsteht weiterhin dadurch, dass eine Wälzlagerung trotz Aufrechterhaltung geringer Verdrehmomente vorgespannt werden kann, sodass die periodische Krafteinleitung durch ein Abgriffselement auf das Nockenelement nicht zu einer wiederkehrenden Verkippung des Nockenelementes auf der Außenwelle führt. Dadurch entstehen keine Kantentrageffekte, sodass insgesamt eine Wälzlagerung mit zwischen dem Nockenelement und der Außenseite der Außenwelle angeordneten Wälzkörpern eine leicht vorgespannte Aufnahme des Nockenelementes auf der Außenwelle ermöglicht, ohne dass größere Verdrehmomente erforderlich werden.

Zur Ausgestaltung eines Wälzlagers mit zwischen dem Nockenelement und der Außenseite der Außenwelle angeordneten Wälzkörpern können mehrere Varianten vorgesehen werden. Beispielsweise kann das Nockenelement eine Aufnahmebohrung zur Aufnahme der Wälzkörper aufweisen, wobei die Wälzkörper gegen die Innenoberfläche der Aufnahmebohrung anliegen können. Damit können die Wälzkörper unmittelbar in der Bohrung im Nockenelement abwälzen, sodass das Nockenelement zugleich die Funktion eines Lageraußenringes einnimmt.

Weiterhin kann vorgesehen sein, dass die Wälzkörper auch gegen die Außenseite der Außenwelle in direktem Kontakt anliegen, sodass die Außenseite der Außenwelle einen Lagerinnenring bildet, auf dem die Wälzkörper abwälzen können.

Als alternative Ausgestaltung zur direkten Aufnahme der Wälzkörper in der Aufnahmebohrung des Nockenelementes und auf der Außenseite der Außenwelle besteht die weitere Möglichkeit, eine Lagerung mit einem Lageraußenring und/oder mit einem Lagerinnenring zu schaffen. Beispielsweise kann die Lagerung einen Lageraußenring umfassen, der in der Aufnahmebohrung des Nockenelementes einsitzt und gegen den die Wälzkörper anliegen. Unabhängig von der Anordnung eines Lageraußenringes kann auch ein Lagerinnenring vorgesehen werden, der auf der Außenseite der Außenwelle aufsitzt und gegen den die Wälzkörper anliegen und abwälzen.

Die Wälzkörper können beispielsweise Nadeln oder Rollen bilden, wobei auch Kugeln vorgesehen werden können, die zwischen der Außenseite der Außenwelle und dem Nockenelement angeordnet werden. Beispielsweise können zwei Kugellagersätze vorgesehen sein, die in den Außenbereichen der Aufnahmebohrung einsitzen.

Mit weiterem Vorteil kann in der Außenseite der Außenwelle eine umlaufende Lagernut eingebracht sein, in der die Wälzkörper wenigstens mit einem Teil ihres Durchmessers einsitzen. Die Lagernut hat dabei einen geringeren Durchmesser als der Durchmesser der Außenseite der Außenwelle. Dadurch wird der Vorteil erreicht, dass die Wälzkörper mit einem größeren Durchmesser vorgesehen werden können, ohne dass die geometrischen Grundabmessungen einer verstellbaren Nockenwelle verändert werden müssen. Jedoch sollte die Lagernut nicht zu tief in die Außenwelle eingebracht werden, sodass die Außenwelle nicht nachhaltig geschwächt wird.

Das Nockenelement kann mit einem Bolzen verdrehfest mit der Innenwelle verbunden sein, und dieser kann durch eine Öffnung in der Außenwelle geführt werden, wobei die Lagerung axial benachbart zum Bolzen beziehungsweise zur Öffnung angeordnet werden kann. Dadurch stört die Anordnung des Bolzens nicht die Aufnahme von Wälzkörpern zwischen dem Nockenelement und der Außenseite der Außenwelle. Insbesondere kann das Nockenelement einen Nockenbund aufweisen, der seitlich an einem Grundkörper des Nockenelementes angeformt ist. Dabei können die Wälzkörper in der Länge auf die Breite des Grundkörpers begrenzt sein. So können sich die Wälzkörper in der Aufnahmebohrung innerhalb beziehungsweise unterhalb des Grundkörpers befinden und seitlich schließt sich der Nockenbund an, der zur Aufnahme des Bolzens dient.

Mit weiterem Vorteil kann zwischen dem Nockenbund und der Außenseite der Außenwelle ein Gleitkontakt, insbesondere unter Bildung eines Gleitlagers ausgebildet sein. Damit kann eine weitere Stabilisierung des Nockenelementes auf der Außenwelle gegen Verkippung weitergebildet werden, sodass eine Lagerkombination zwischen einem Wälzlager und einem Gleitlager zur Aufnahme eines Nockenelementes auf der Außenwelle geschaffen wird. Insbesondere eine solche Kombination aus Gleitlager und Wälzlager schafft besondere Vorteile hinsichtlich eines minimalen Verschleißes, einer leichten Verstellmöglichkeit und einem minimalen Verkippen des Nockenelementes auf der Außenwelle.

Gemäß einer weiteren vorteilhaften Ausführungsform der Lagerung zur Aufnahme des Nockenelementes auf der Außenwelle kann ein Lagerkäfig vorgesehen sein, in dem die Wälzkörper, insbesondere selbsthaltend, aufgenommen sind. Auch besteht die Möglichkeit, am Nockenelement Sicherungsscheiben anzubringen, um den Lagerkäfig mit den Wälzkörpern in der Axialposition zu fixieren.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine Querschnittsansicht einer verstellbaren Nockenwelle mit einem Nockenelement, das erfindungsgemäß über Wälzkörper auf der Außenseite einer Außenwelle aufgenommen ist,
- Figur 2: eine quergeschnittene Ansicht einer Außenwelle für eine verstellbare Nockenwelle zur Aufnahme von Wälzkörpern auf der Außenseite der Außenwelle,
- Figur 3: ein weiteres Ausführungsbeispiel einer verstellbaren Nockenwelle mit einer Lagerung, die durch ein Wälzlager mit Wälzkörpern ausgebildet ist,
- Figur 4: eine perspektivische Ansicht einer verstellbaren Nockenwelle mit einem Nockenelement, das über Wälzkörper auf der Außenwelle aufgenommen ist, und
- Figur 5: eine Querschnittsansicht einer weiteren verstellbaren Nockenwelle mit einem Nockenelement, das erfindungsgemäß über Wälzkörper auf der Außenseite einer Außenwelle aufgenommen ist,

Figur 1 zeigt einen quergeschnittenen Abschnitt einer verstellbaren Nockenwelle 1, die für den Ventiltrieb einer Brennkraftmaschine dienen kann. Die Nockenwelle 1 weist eine Außenwelle 10 und eine sich durch die Außenwelle 10 hindurch erstreckende Innenwelle 11 auf, wobei die Innenwelle 11 in der Außenwelle 10 verdrehbar ist. Auf der Außenseite der Außenwelle 10 ist ein Nockenelement 12 angeordnet, das über einen Bolzen 19 mit der Innenwelle 11 drehfest verbunden ist. Das Nockenelement 12 ist dabei unter Bildung einer Lagerung 13 drehbar auf der Außenseite 14 der Außenwelle 10 aufgenommen.

Die Lagerung 13 weist Wälzkörper 15 auf, die sich in der Aufnahmebohrung im Nockenelement 12 befinden und über die das Nockenelement 12 auf der Außenseite 14 der Außenwelle 10 gelagert ist. Dabei ist beispielhaft ein oberer Wälzkörper 15 geschnitten und ein unterer Wälzkörper 15 ungeschnitten dargestellt. Die Wälzkörper 15 sind als Nadeln ausgebildet und es sind über den Umfang verteilt in gleichem Abstand mehrere Nadeln zwischen dem Nockenelement 12 und der Außenseite 14 der Außenwelle 10 angeordnet.

Das Nockenelement 12 weist einen Grundkörper 22 und einen Nockenbund 21 auf. Der Grundkörper 22 weist außenseitig eine Nockenbahn 24 auf, über die durch ein Abgriffselement eine Steuerbewegung für ein Ventil der Brennkraftmaschine abgegriffen wird. Seitlich an den Grundkörper 22 schließt sich der Nockenbund 21 an, und die Wälzkörper 15 weisen eine Länge auf, die auf die Breite des Grundkörpers 22 begrenzt ist. Damit befinden sich unter dem Nockenbund 21 keine Wälzkörper, und der Bolzen 19 kann im Nockenbund 21 angeordnet werden.

Die über die Nockenbahn 24 periodisch auf den Grundkörper 22 einwirkenden Kräfte werden über die Wälzkörper 15 aufgenommen, sodass die Wälzkörper 15 unter dem Krafteinleitungsbereich der Kräfte auf das Nockenelement 12 angeordnet sind. Dadurch wird im Betrieb der Nockenwelle 1 erreicht, dass das Nockenelement 12 im Wesentlichen verkippungsfrei auf der Außenseite 14 der Außenwelle 10 aufsitzt, wobei zwischen dem Nockenbund 21 und der Außenseite 14 der Außenwelle 10 zusätzlich ein Gleitkontakt vorgesehen sein kann.

Figur 2 zeigt eine Querschnittsansicht der Außenwelle 10 mit in dieser eingebrachten Öffnungen 20 zum Hindurchführen des Bolzens 19. In der Außenseite 14 der Außenwelle 10 ist zur Aufnahme der Wälzkörper 15 eine Lagernut 18 eingebracht, die eine Breite aufweist, die im Wesentlichen der Länge der Wälzkörper 15 entspricht. Dadurch bewirkt die Lagernut 18 eine axiale Führung der Wälzkörper 15. Ein wesentlicher Vorteil der Lagernut 18 besteht in der Möglichkeit, das ohne bauliche Änderungen der Nockenwelle 1 vorzunehmen die Wälzkörper 15 mit einem angepassten Durchmesser ausgeführt werden können, und beispielsweise kann die Lagernut 18 eine radiale Tiefe aufweisen, die etwa dem halben Durchmesser der Wälzkörper 15 entspricht.

Figur 3 zeigt ein weiteres Ausführungsbeispiel einer verstellbaren Nockenwelle 1 mit einer Außenwelle 10 und einer Innenwelle 11 und auf der Außenseite 14 der Außenwelle 10 ist ein Nockenelement 12 über eine Lagerung 13 aufgenommen. Die Lagerung 13 ist als vollständiges Wälzlager mit einem Lageraußenring 16 und mit einem Lagerinnenring 17 ausgeführt, und zwischen dem Lageraußenring 16 und dem Lagerinnenring 17 befinden sich die Wälzkörper 15. Damit wälzen die Wälzkörper 15 gegen den Lageraußenring 16 und den Lagerinnenring 17 ab, und der Lageraußenring 16 ist in der Aufnahmebohrung im Nockenelement 12 eingesetzt, und der Lagerinnenring 17 ist auf der Außenseite 14 der Außenwelle 10 aufgebracht.

Die Wälzlagerung mit den Wälzkörpern 15, dem Lageraußenring 16 und dem Lagerinnenring 17 befindet sich unter dem Grundkörper 22, und damit seitlich zum Nockenbund 21 mit dem Bolzen 19.

Wird die Innenwelle 11 relativ zur Außenwelle 10 um die Wellenachse 23 verdreht, so schwenkt der mit der Innenwelle 11 verbundene Bolzen 19 in den länglich ausgebildeten Öffnungen 20 in der Außenwelle 10. Dadurch wälzen die Wälzkörper 15 gegen die Ringe 16 und 17 ab, und das Nockenelement 12 kann gegenüber der Außenwelle 10 gemeinsam mit der Innenwelle 11 verschwenken.

Figur 4 zeigt schließlich eine perspektivische Ansicht der verstellbaren Nockenwelle 1 mit der Außenwelle 10, die sich in der Wellenachse 23 erstreckt und auf der Außenwelle 10 ist das Nockenelement 12 über die Lagerung 13 aufgenommen. Die perspektivische Ansicht zeigt eine Vielzahl von Wälzkörpern 15 zur Bildung der Lagerung 13, die sich unterhalb des Grundkörpers 22 des Nockenelementes 12 befinden. Der sich seitlich zum Grundkörper 22 anschließende Nockenbund 21 dient zur Aufnahme des Bolzens 19.

Figur 5 zeigt eine Querschnittsdarstellung einer weiteren Ausführungsform einer erfindungsgemäßen verstellbaren Nockenwelle 1, die für den Ventiltrieb einer Brennkraftmaschine dienen kann. Die in der Figur 5 gezeigte Nockenwelle 1 entspricht im Wesentlichen der in der Figur 1 gezeigten Nockenwelle 1 und weist folglich ebenfalls eine Außenwelle 10 und eine sich durch die Außenwelle 10 hindurch erstreckende Innenwelle 11 auf, wobei die Innenwelle 11 in der Außenwelle 10 verdrehbar ist. Auf der Außenseite der Außenwelle 10 ist ein Nockenelement 12 angeordnet, das über einen Bolzen 19 mit der Innenwelle 11 drehfest verbunden ist. Das Nockenelement 12 ist dabei unter Bildung einer Lagerung 13 drehbar auf der Außenseite 14 der Außenwelle 10 aufgenommen.

Die Lagerung 13 weist Wälzkörper 15 auf, die sich in der Aufnahmebohrung im Nockenelement 12 befinden und über die das Nockenelement 12 auf der Außenseite 14 der Außenwelle 10 gelagert ist. Dabei ist beispielhaft ein oberer Wälzkörper 15 geschnitten und ein unterer Wälzkörper 15 ungeschnitten dargestellt. Die Wälzkörper 15 sind als Nadeln ausgebildet und es sind über den Umfang verteilt in gleichem Abstand mehrere Nadeln zwischen dem Nockenelement 12 und der Außenseite 14 der Außenwelle 10 angeordnet. Die in der Figur 5 gezeigte Nockenwelle 1 unterscheidet sich von der in der Figur 1 gezeigten Nockenwelle 1 im Wesentlichen dadurch, dass die Außenwelle 10 keine Lagernut 18 zur axialen Führung der Wälzkörper 15, wie insbesondere in der Figur 2 gezeigt, aufweist. Vielmehr liegen die Wälzkörper 15 gegen die Außenseite der Außenwelle 10 in direktem Kontakt an, sodass die Außenseite der Außenwelle 10 vorteilhaft einen Lagerinnenring bildet, auf dem die Wälzkörper abwälzen können. Eine vorherige Bearbeitung der außenwelle 10 zu Schaffung von Lagernuten 18 ist demnach vorteilhaft nicht erforderlich.

Wie des Weiteren in der Figur 5 gezeigt, weist das Nockenelement 12 einen Grundkörper 22 und einen Nockenbund 21 auf. Der Grundkörper 22 weist außenseitig eine Nockenbahn 24 auf, über die durch ein Abgriffselement eine Steuerbewegung für ein Ventil der Brennkraftmaschine abgegriffen wird. Seitlich an den Grundkörper 22 schließt sich der Nockenbund 21 an, und die Wälzkörper 15 weisen eine Länge auf, die auf die Breite des Grundkörpers 22 begrenzt ist. Damit befinden sich unter dem Nockenbund 21 keine Wälzkörper, und der Bolzen 19 kann im Nockenbund 21 angeordnet werden.

Die über die Nockenbahn 24 periodisch auf den Grundkörper 22 einwirkenden Kräfte werden über die Wälzkörper 15 aufgenommen, sodass die Wälzkörper 15 unter dem Krafteinleitungsbereich der Kräfte auf das Nockenelement 12 angeordnet sind. Dadurch wird im Betrieb der Nockenwelle 1 erreicht, dass das Nockenelement 12 im Wesentlichen verkippungsfrei auf der Außenseite 14 der Außenwelle 10 aufsitzt, wobei zwischen dem Nockenbund 21 und der Außenseite 14 der Außenwelle 10 zusätzlich ein Gleitkontakt vorgesehen sein kann.

## Patentansprüche

1. Verstellbare Nockenwelle (1) für den Ventiltrieb einer Brennkraftmaschine mit einer Außenwelle (10) und mit einer sich durch die Außenwelle (10) hindurch erstreckenden Innenwelle (11), wobei auf der Außenwelle (10) wenigstens ein Nockenelement (12) angeordnet und mit der Innenwelle (11) drehfest verbunden ist, wobei das Nockenelement (12) unter Bildung einer Lagerung (13) drehbar auf der Außenseite (14) der Außenwelle (10) aufgenommen ist, **dadurch gekennzeichnet, dass** die Lagerung (13) zwischen dem Nockenelement (12) und der Außenseite (14) der Außenwelle (10) angeordnete Wälzkörper (15) aufweist.

2. Verstellbare Nockenwelle (1) nach Anspruch 1, **dadurch gekennzeichnet, dass** das Nockenelement (12) eine Aufnahmebohrung zur Aufnahme der Wälzkörper (15) aufweist, wobei die Wälzkörper (15) gegen die Innenoberfläche der Aufnahmebohrung anliegen.

3. Verstellbare Nockenwelle (1) nach Anspruch 1 oder 2, **dadurch gekennzeichnet, dass** die Wälzkörper (15) gegen die Außenseite (14) der Außenwelle (10) anliegen.

4. Verstellbare Nockenwelle (1) nach einem der Ansprüche 1 oder 3, **dadurch gekennzeichnet, dass** die Lagerung (13) einen Lageraußenring (16) umfasst, der in der Aufnahmebohrung des Nockenelementes (12) einsitzt und gegen den die Wälzkörper (15) anliegen.

5. Verstellbare Nockenwelle (1) nach einem der Ansprüche 1, 2 oder 4, **dadurch gekennzeichnet, dass** die Lagerung (13) einen Lagerinnenring (17) umfasst, der auf der Außenseite (14) der Außenwelle (10) aufsitzt und gegen den die Wälzkörper (15) anliegen.

6. Verstellbare Nockenwelle (1) nach einem der Ansprüche 1 bis 4, **dadurch gekennzeichnet, dass** in der Außenseite (14) der Außenwelle (10) eine umlaufende Lagernut (18) eingebracht ist, in der die Wälzkörper (15) wenigstens teilweise einsitzen.

7. Verstellbare Nockenwelle (1) nach einem der vorgenannten Ansprüche, **dadurch gekennzeichnet, dass** das Nockenelement (12) mit einem Bolzen (19) drehfest mit der Innenwelle (11) verbunden ist, wobei der Bolzen (19) durch eine Öffnung (20) in der Außenwelle (10) geführt ist, und wobei die Lagerung (13) axial benachbart zum Bolzen (19) bzw. zur Öffnung (20) angeordnet ist.

8. Verstellbare Nockenwelle (1) nach einem der vorgenannten Ansprüche, **dadurch gekennzeichnet, dass** das Nockenelement (12) einen Nockenbund (21) aufweist, der seitlich an einem Grundkörper (22) des Nockenelementes (12) angeformt ist, wobei die Wälzkörper (15) in der Länge auf die Breite des Grundkörpers (22) begrenzt sind.

9. Verstellbare Nockenwelle (1) nach Anspruch 8, **dadurch gekennzeichnet, dass** zwischen dem Nockenbund (21) und der Außenseite (14) der Außenwelle (10) ein Gleitkontakt insbesondere unter Bildung eines Gleitlagers ausgebildet ist.

10. Verstellbare Nockenwelle (1) nach einem der vorgenannten Ansprüche, **dadurch gekennzeichnet, dass** ein Lagerkäfig vorgesehen ist, in dem die Wälzkörper (15) insbesondere selbsthaltend aufgenommen sind.

## Claims

1. Adjustable camshaft (1) for the valve drive of an internal combustion engine, with an outer shaft (10) and with an inner shaft (11) extending through the outer shaft (10), wherein at least one cam element (12) is arranged on the outer shaft (10) and is connected to the inner shaft (11) for rotation therewith, wherein the cam element (12) is accommodated rotatably on the outer side (14) of the outer shaft (10), thereby forming a bearing (13), **characterized in that** the bearing (13) comprises rolling bodies (15) arranged between the cam element (12) and the outer side (14) of the outer shaft (10).

2. Adjustable camshaft (1) according to Claim 1, **characterized in that** the cam element (12) comprises a receiving bore for receiving the rolling bodies (15), wherein the rolling bodies (15) lie against the inner surface of the receiving bore.

3. Adjustable camshaft (1) according to Claim 1 or 2, **characterized in that** the rolling bodies (15) lie against the outer side (14) of the outer shaft (10).

4. Adjustable camshaft (1) according to either of Claims 1 and 3, **characterized in that** the bearing (13) comprises a bearing outer ring (16) which sits in the receiving bore of the cam element (12) and against which the rolling bodies (15) lie.

5. Adjustable camshaft (1) according to one of Claims 1, 2 or 4, **characterized in that** the bearing (13) comprises a bearing inner ring (17) which sits on the outer side (14) of the outer shaft (10) and against which the rolling bodies (15) lie.

6. Adjustable camshaft (1) according to one of Claims 1 to 4, **characterized in that** an encircling bearing groove (18), in which the rolling bodies (15) at least partially sit, is introduced into the outer side (14) of the outer shaft (10).

7. Adjustable camshaft (1) according to one of the preceding claims, **characterized in that** the cam element (12) is connected with a bolt (19) to the inner shaft (11) for rotation therewith, wherein the bolt (19) is guided through an opening (20) in the outer shaft (10), and wherein the bearing (13) is arranged axially adjacent to the bolt (19) or to the opening (20).

8. Adjustable camshaft (1) according to one of the preceding claims, **characterized in that** the cam element (12) has a cam collar (21) which is integrally formed laterally on a basic body (22) of the cam element (12), wherein the rolling bodies (15) are limited in length to the width of the basic body (22).

9. Adjustable camshaft (1) according to Claim 8, **characterized in that** a sliding contact is formed between the cam collar (21) and the outer side (14) of the outer shaft (10), in particular so as to form a sliding bearing.

10. Adjustable camshaft (1) according to one of the preceding claims, **characterized in that** a bearing cage is provided in which the rolling bodies (15) are accommodated in particular in a self-retaining manner.

## Revendications

1. Arbre à cames (1) ajustable pour l'entraînement des soupapes d'un moteur à combustion interne,
présentant un arbre extérieur (10) et un arbre intérieur (11) qui s'étend dans l'arbre extérieur (10),
au moins un élément de came (12) étant disposé sur l'arbre extérieur (10) et étant relié à rotation solidaire à l'arbre intérieur (11),
l'élément de came (12) étant reçu à rotation sur le côté extérieur (14) de l'arbre extérieur (10) par formation d'un palier (13),
**caractérisé en ce que**
le palier (13) présente des corps de roulement (15) disposés entre l'élément de came (12) et le côté extérieur (14) de l'arbre extérieur (10).

2. Arbre à cames (1) ajustable selon la revendication 1, **caractérisé en ce que** l'élément de came (12) présente un alésage de réception des corps de roulement (15), les corps de roulement (15) reposant contre la surface intérieure de l'alésage de réception.

3. Arbre à cames (1) ajustable selon les revendications 1 ou 2, **caractérisé en ce que** les corps de roulement (15) reposent contre le côté extérieur (14) de l'arbre extérieur (10).

4. Arbre à cames (1) ajustable selon l'une des revendications 1 ou 3, **caractérisé en ce que** le palier (13) comporte une bague extérieure de palier (16) insérée dans l'alésage de réception de l'élément de came (12) et contre laquelle reposent les corps de roulement (15).

5. Arbre à cames (1) ajustable selon l'une des revendications 1, 2 ou 4, **caractérisé en ce que** le palier (13) comporte une bague intérieure de palier (17) placée sur le côté extérieur (14) de l'arbre extérieur (10) et sur laquelle reposent les corps de roulement (15).

6. Arbre à cames (1) ajustable selon l'une des revendications 1 à 4, **caractérisé en ce qu'**une rainure périphérique de palier (18) dans laquelle les corps de roulement (15) reposent au moins en partie est ménagée dans le côté extérieur (14) de l'arbre extérieur (10).

7. Arbre à cames (1) ajustable selon l'une des revendications précédentes, **caractérisé en ce que** l'élément de came (12) est relié à rotation solidaire à l'arbre intérieur (11) par un goujon (19), le goujon (19) traversant l'arbre extérieur (10) par une ouverture (20) et le palier (13) étant disposé axialement au voisinage du goujon (19) ou de l'ouverture (20).

8. Arbre à cames (1) ajustable selon l'une des revendications précédentes, **caractérisé en ce que** l'élément de came (12) présente un collet de came (21) formé latéralement sur le corps de base (22) de l'élément de came (12), les corps de roulement (15) présentant une longueur limitée à la largeur du corps de base (22).

9. Arbre à cames (1) ajustable selon la revendication 8, **caractérisé en ce qu'**en particulier par formation d'un palier coulissant, un contact coulissant est formé entre le collet de came (21) et le côté extérieur (14) de l'arbre extérieur (10).

10. Arbre à cames (1) ajustable selon l'une des revendications précédentes, **caractérisé en ce qu'**il présente une cage de palier dans laquelle les corps de roulement (15) sont repris, en particulier en y étant auto-retenus.
